# EUROPÄISCHE PATENTSCHRIFT

(11) **EP 2 677 161 B1**
(45) Veröffentlichungstag und Bekanntmachung des Hinweises auf die Patenterteilung: **30.10.2019**
(21) Anmeldenummer: 13168772.5
(22) Anmeldetag: 22.05.2013
(51) Int. Cl.: F02N 11/08, F02N 15/06

(54) **Starterrelais für eine Startvorrichtung**
Starter relay for a starting device
Relais de démarrage pour un dispositif de démarrage

(30) Priorität: 21.06.2012 DE 102012210517
(43) Veröffentlichungstag der Anmeldung: 25.12.2013
(73) Patentinhaber: SEG Automotive Germany GmbH, 70499 Stuttgart (DE)
(72) Erfinder: Mezger, Martin, 70563 Stuttgart (DE); Tumback, Stefan, 70469 Stuttgart (DE)
(74) Vertreter: Steinbauer, Florian

(56) Entgegenhaltungen:
- DE-A1-102009 027 117
- JP-A- 2001 132 594
- US-A- 5 422 617
- US-A1- 2011 095 852

## Beschreibung

Die Erfindung bezieht sich auf ein elektromagnetisches Starterrelais für eine Startvorrichtung für eine Brennkraftmaschine nach dem Oberbegriff des Anspruches 1.

### Stand der Technik

Aus der DE 10 2005 021 227 A1 ist eine Startvorrichtung für eine Brennkraftmaschine bekannt, die ein Starterritzel aufweist, welches mittels eines elektromagnetischen Starterrelais zwischen einer axial zurückgezogenen Außerfunktionsposition und einer vorgerückten Eingriffsposition verstellbar ist, in der das Starterritzel in einen Zahnkranz der Brennkraftmaschine eingreift. Zum Starten wird das Starterrelais betätigt, hierbei wird die Stellbewegung des Hubankers des Starterrelais über einen Hebel in die axiale Stellbewegung des Starterritzels übertragen.

In das Starterrelais ist eine Einschalteinrichtung zum Starten eines elektrischen Antriebsmotors integriert, über den das Starterritzel im eingespurten Zustand drehend angetrieben wird. Bei maximaler Auslenkung des Hubankers wird in der Einschalteinrichtung eine Kontaktbrücke gegen zwei Gegenkontakte bewegt, so dass ein elektrischer Stromkreis zum Starten des elektrischen Startermotors geschlossen wird.

In der DE 10 2009 027 117 A1 wird eine Startvorrichtung mit einem elektromagnetischen Starterrelais beschrieben, der in einem Gehäuse zwei separate Relaiswicklungen aufweist, welche axial hintereinander liegend angeordnet sind. Die erste Relaiswicklung hat die Funktion einer Einzugswicklung und verstellt einen Hubanker, der über einen Einrückhebel mit dem Starterritzel gekoppelt ist. Die zweite Relaiswicklung dient als Schaltwicklung und ist einer Einschalteinrichtung zugeordnet, über die der Stromkreis des Startermotors ein- bzw. ausgeschaltet wird. Die Einschaltwicklung betätigt zu diesem Zweck einen Schaltanker, der im verstellten Zustand eine Kontaktplatte gegen zwei Gegenkontakte drückt, um den Stromkreis des Startermotors zu schließen. Der Hubanker und der Schaltanker sind von einem elektromagnetisch erregbaren Kernteil voneinander separiert, an dem sich auch eine Hubankerrückstellfeder abstützt und das mit dem Hubanker und dem Gehäuse des Starterrelais einen elektromagnetischen Kreis bildet.

### Offenbarung der Erfindung

Der Erfindung liegt die Aufgabe zu Grunde, mit einfachen konstruktiven Maßnahmen ein problemloses Einspuren des Starterritzels in den Zahnkranz einer Brennkraftmaschine unter unterschiedlichen Betriebsbedingungen zu ermöglichen.

Diese Aufgabe wird erfindungsgemäß mit den Merkmalen des Anspruches 1 gelöst. Die Unteransprüche geben zweckmäßige Weiterbildungen an.

Das elektromagnetische Starterrelais wird in Startvorrichtungen für Brennkraftmaschinen eingesetzt, um ein Starterritzel zwischen einer Außerfunktionsposition und einer Eingriffsposition mit einem Zahnkranz der Brennkraftmaschine zu verstellen. Die Startvorrichtung weist außerdem einen elektrischen Startermotor auf, der über eine Schaltbewegung des Starterrelais einschaltbar ist. Hierzu ist in das Starterrelais eine Einschalteinrichtung integriert, die über das Starterrelais betätigbar ist. Der Startermotor treibt das Starterritzel im eingespurten Zustand drehend an, so dass auch der Zahnkranz angetrieben und die Brennkraftmaschine gestartet wird.

Bei der Stellbewegung des Starterritzels zwischen der Außerfunktionsposition und der Eingriffsposition mit dem Zahnkranz der Brennkraftmaschine handelt es sich vorzugsweise um eine axiale Bewegung entlang der Längsachse des Starterritzels. Grundsätzlich kommen aber auch Schwenkbewegungen als Stellbewegung des Starterritzels in Betracht.

Die Einschalteinrichtung schließt einen Stromkreis, über den der Startermotor mit Strom versorgt wird. Die Einschalteinrichtung weist ein Schaltglied auf, das bei Betätigung des Starterrelais in eine Schaltposition verstellt wird, in welcher das Schaltglied in Kontakt mit zwei Gegenkontakten des Stromkreises steht, in dem der Startermotor liegt.

Das Starterrelais weist eine erste Relaiswicklung auf, welche die Einzugswicklung bildet, bei deren Bestromung der Hubanker des Starterrelais verstellt und das Starterritzel zwischen der Außerfunktions- und der Eingriffsposition mit dem Zahnkranz der Brennkraftmaschine verstellt wird. Des Weiteren ist das Starterrelais mit einer zweiten Relaiswicklung versehen, die eine Schaltwicklung bildet, welche das Schaltglied zum Einschalten der Einschalteinrichtung beaufschlagt. Das Starterrelais ist somit mit zwei verschiedenen Wicklungen ausgestattet, die jeweils bestrombar sind, wobei die Einzugswicklung vorzugsweise ausschließlich den Hubanker betätigt und die Schaltwicklung vorzugsweise ausschließlich das Schaltglied der Einschalteinrichtung verstellt. Bei beiden Stellbewegungen, also sowohl des Hubankers als auch des Schaltglieds, handelt es sich um axiale Stellbewegungen. Gegebenenfalls kommen auch gekoppelte Bewegungen in Betracht, so dass beispielsweise bei einer Bestromung der Einzugswicklung auch das Schaltglied der Einschalteinrichtung verstellt werden kann, ohne jedoch die Einschaltposition zu erreichen.

In einer weiteren vorteilhaften Ausführung ist die gegenseitige Beeinflussung der Magnetkreise gerade so stark, dass die Anker jeweils unabhängig voneinander eingezogen werden können und dass andererseits die Bestromung einer der beiden Wicklungen ausreicht, um beide Anker in ihrer Arbeitsposition zu halten.

Die Bestromung der Einzugswicklung und der Schaltwicklung erfolgt bevorzugt in unabhängiger Weise. Grundsätzlich möglich ist es aber auch, die Bestromung der Einschaltwicklung über die Stellbewegung des Hubankers zu steuern, so dass mit dem Erreichen einer definierten Position des Hubankers die Bestromung der Schaltwicklung eingeschaltet wird.

Das Schaltglied der Einschalteinrichtung ist als ein axial verstellbarer Schaltanker ausgeführt. Der Schaltanker ist ein separat vom Hubanker ausgebildetes Bauteil, das vorzugsweise koaxial zum Hubanker angeordnet und verstellbar ist. Die Verstellbewegung von Hubanker und Schaltanker bei einer Bestromung der Einzugswicklung bzw. der Schaltwicklung erfolgt vorteilhafterweise in die gleiche Richtung. Bei einer zweckmäßigen, axial hintereinander liegenden Anordnung von Einzugswicklung und Schaltwicklung liegen der Hubanker und der Schaltanker im Ausgangszustand bevorzugt axial beabstandet zueinander, so dass bei einer Betätigung des Hubankers zum Vorrücken des Starterritzels ein Kontakt des Ritzels mit dem Zahnkranz vor dem Kontakt des Hubankers mit dem noch in der Ausgangslage befindlichen Schaltanker erfolgt.

Der Schaltanker, der aus einem magnetisch leitfähigen Material besteht, bildet beim erfindungsgemäßen Starterrelais den Magnetkern bzw. die Kernplatte für den Hubanker, so dass der Hubanker und der Schaltanker in einem gemeinsamen magnetischen Kreis liegen. Insgesamt umfasst der magnetische Kreis, welcher für die Verstellbewegung des Starterritzels verantwortlich ist, das leitfähige Gehäuse des Starterritzels, den Hubanker und den Schaltanker sowie ggf. einen magnetisch leitenden Steg zwischen den zwei Wicklungen. Da kein zusätzlicher Magnetkern zum Bilden des magnetischen Rückschlusses benötigt wird, kann trotz zweier Relaiswicklungen eine sehr kompakte Bauform des Starterrelais erreicht werden.

Die Ausführung mit konstruktiver Unabhängigkeit von Schaltanker und Hubanker sowie der unabhängigen Bestrombarkeit von Einzugswicklung und Schaltwicklung erlaubt vielseitige Anwendungen bei zugleich kompakter Ausführung des elektromagnetischen Starterrelais. Zum Starten der Brennkraftmaschine werden die beiden Wicklungen in einer geeigneten zeitlichen Abfolge geschaltet. Falls beispielsweise die Drehzahl des Zahnkranzes unterhalb eines Grenzwertes liegt, wird vorteilhafterweise zunächst die Einzugswicklung bestromt, so dass der Hubanker betätigt und das Starterritzel von der Ausgangsin die Einrückposition verstellt wird. Anschließend wird zusätzlich die Schaltwicklung bestromt, so dass der Schaltanker in die Schaltposition verstellt und der Stromkreis des elektrischen Startermotors geschlossen wird und der Startermotor sich zu drehen beginnt. Nach erfolgtem Start der Brennkraftmaschine kann die Bestromung der Einzugswicklung abgeschaltet werden, woraufhin das Starterritzel durch Federkraft und/oder durch einen vom Zahnkranz bewirkten Rückstoß aus der Einrückposition wieder in die Außerfunktionsposition verstellt wird.

Liegt dagegen die Drehzahl des Zahnkranzes über dem Grenzwert, so kann die Schaltwicklung bereits vor dem Kontakt mit dem Zahnkranz der Brennkraftmaschine bestromt werden, um die Drehzahl des Starterritzels anzuheben und die Drehzahldifferenz zwischen Starterritzel und Zahnkranz zu verringern. Hierdurch werden Lastschläge im Antriebsstrang der Startvorrichtung reduziert.

Vorteilhafterweise sind sowohl der Hubanker als auch der Schaltanker über jeweils eine Ankerrückstellfeder in ihre Ausgangsposition kraftbeaufschlagt. Zum Auslenken des Hubankers bzw. des Schaltankers muss die jeweilige Relaiswicklung bestromt werden und der betreffende Anker gegen die Kraft der ihm zugeordneten Ankerrückstellfeder verstellt werden.

Die Hubankerrückstellfeder, die den Hubanker in dessen Ausgangsposition kraftbeaufschlagt, kann am Schaltanker abgestützt sein. Diese Ausführung hat den Vorteil, dass sie sich konstruktiv in einfacher Weise realisieren lässt. Die Rückstellkraft der Schaltankerrückstellfeder muss in diesem Fall so ausgelegt sein, dass diese in der Außerfunktionsposition größer ist als die der Hubankerrückstellfeder in deren Außerfunktionsposition.

Die Hubankerrückstellfeder kann auch auf der dem Schaltanker abgewandten Seite am Gehäuse des Starterrelais oder einem mit dem Gehäuse verbundenen Bauteil abgestützt sein. Hierdurch ist sichergestellt, dass das Schaltglied der Einschalteinrichtung nicht von der Hubankerrückstellfeder beaufschlagt wird und die Kräfte auf das Schaltglied unabhängig von der Hubankerbewegung sind.

Bei einer Ausführung des Schaltglieds als Schaltanker kann dieser in Form einer Hülse ausgebildet sein, die ein Abstützteil für die Hubankerrückstellfeder aufnimmt, wobei das Abstützteil am Gehäuse bzw. einem Schalterdeckel der Einschalteinrichtung, der fest mit dem Gehäuse verbunden ist, abgestützt ist. Das Abstützteil ist gehäusefest angeordnet und nimmt nicht an einer Bewegung des Hubankers bzw. des Schaltglieds teil. Das Abstützteil nimmt die Hubankerrückstellfeder auf der dem Hubanker abgewandten Seite auf.

Die Einzugswicklung und die Schaltwicklung sind zweckmäßigerweise axial hintereinanderliegend im Gehäuse des Starterrelais angeordnet. Um das Magnetfeld von Einzugswicklung und Schaltwicklung zu separieren, sind die beiden Wicklungen vorteilhafterweise axial auf Abstand zueinander angeordnet, wobei es zweckmäßig sein kann, dass in die Lücke zwischen Einzugswicklung und Schaltwicklung ein Trennsteg einragt, welcher vorteilhafterweise aus einem magnetisch leitenden Material besteht. Möglich ist es auch, dass der Trennsteg einteilig mit dem Gehäuse ausgebildet ist und von der Gehäuseaußenwand radial nach innen einragt und in Form eines Ringes an der Innenwand des Gehäuses umläuft. Da der Trennsteg den magnetischen Fluss leitet, können die Magnetkreise der Wicklungen voneinander getrennt werden.

Erfindungsgemäß übergreift die Einrückwicklung den Schaltanker in dessen Ausgangslage axial zumindest teilweise. Dadurch ist es gewährleistet, dass der Schaltanker in der Ausgangslage, also bei nicht-bestromter Schaltwicklung, mit dem Hubanker gemeinsam in einem elektromagnetischen Kreis liegt.

Weitere Vorteile und zweckmäßige Ausführungen sind den weiteren Ansprüchen, der Figurenbeschreibung und den Zeichnungen zu entnehmen. Es zeigen:
- Fig. 1: eine Startvorrichtung für eine Brennkraftmaschine mit einem Starterritzel, das axial über ein Starterrelais verstellbar und über einen elektrischen Startermotor drehend anzutreiben ist, wobei der elektrische Startermotor über eine Einschalteinrichtung im Starterrelais eingeschaltet wird,
- Fig. 2: einen Schnitt durch ein Starterrelais mit integrierter Einschalteinrichtung,
- Fig. 3: einen Schnitt durch das Starterrelais mit der integrierten Einschalteinrichtung in einer weiteren Ausführung.

In den Figuren sind gleiche Bauteile mit gleichen Bezugszeichen versehen.

Die in Fig. 1 dargestellte Startvorrichtung 1 für eine Brennkraftmaschine weist ein Starterritzel 2 auf, das zum Starten der Brennkraftmaschine 4 in Eingriff mit einem Zahnkranz 3 der Brennkraftmaschine gebracht wird. Das Starterritzel 2 ist auf einer Welle 5 wie mit dem Doppelpfeil gekennzeichnet axial verschieblich gelagert, wobei das Starterritzel 2 drehfest mit der Welle 5 gekoppelt ist. Das Starterritzel 2 wird zwischen einer zurückgezogenen Außerfunktionsposition und einer vorgerückten Eingriffsposition mit dem Zahnkranz 3 der Brennkraftmaschine 4 über ein Starterrelais 6 verstellt, das elektromagnetisch ausgebildet ist und zwei bestrombare Relaiswicklungen 7, 15 sowie einen Hubanker 8 umfasst, der bei Bestromung der ersten Relaiswicklungen 7, die die Funktion einer Einzugswicklung hat, in diese axial hineingezogen wird. Der Hubanker 8 betätigt einen Einrückhebel 9, der eine Einspurfeder 13 beaufschlagt, die auf einem Mitnehmer 14 eines Rollenfreilaufs aufsitzt. Das Starterritzel 2 ist abtriebsseitig mit dem Mitnehmer 14 gekoppelt, so dass die axiale Vorschubbewegung des Mitnehmers 14 in die gewünschte axiale Stellbewegung des Starterritzels 2 zwischen der Außerfunktionsposition und der Eingriffsposition umgesetzt wird.

Die drehende Antriebsbewegung auf die Welle 5 bzw. das Starterritzel 2 wird mithilfe eines elektrischen Startermotors 11 erzeugt, der über ein Getriebe 12, beispielesweise ein Planetengetriebe mit der Welle 5 gekoppelt ist. Bei einer Betätigung des elektrischen Startermotors 11 wird die Welle 5 und damit auch das Starterritzel 2 in Drehung versetzt.

Das Einschalten des Startermotors 11 erfolgt über eine Einschalteinrichtung 16, die in das Starterrelais 6 integriert ist. Der Stromkreis wird in der Einschalteinrichtung 16 mittels eines Schaltglieds geschlossen, das als Schaltanker ausgeführt ist und bei Bestromung der zweiten Relaiswicklung 15 verstellt wird, welche die Funktion einer Schaltwicklung hat. Bei geschlossenem Stromkreis wird der Startermotor 11 in Bewegung gesetzt und die Welle 5 sowie das Starterritzel 2 drehend angetrieben.

Der Startvorrichtung 1 ist ein Regel- bzw. Steuergerät 10 zugeordnet, über das die Funktionen des Starterrelais 6 sowie des Startermotors 11 gesteuert werden. Es ist insbesondere möglich, die Bestromung der Einzugswicklung 7 und der Schaltwicklung 15 unabhängig voneinander durchzuführen.

In Fig. 2 ist ein Starterrelais 6 im Längsschnitt dargestellt. Das Starterrelais 6 weist zwei Relaiswicklungen 7, 15 auf, die im Gehäuse 18 des Starterrelais axial hintereinander liegend angeordnet sind, wobei zwischen den Relaiswicklungen 7, 15 ein Luftspalt 30 liegt. Die erste Relaiswicklung 7 dient als Einzugswicklung zum axialen Verstellen des Hubankers 8, welcher die Stellbewegung des Starterritzels bewirkt. Die zweite Relaiswicklung 15 ist der Einschalteinrichtung 16 zum Starten des elektrischen Startermotors zugeordnet und verstellt bei Bestromung den Schaltanker 23, der vorteilhafterweise von einer Schaltankerrückstellfeder in seine Ausgangsposition kraftbeaufschlagt ist. Bei Bestromung der Schaltwicklung 15 wird der Schaltanker 23 gegen die Kraft der Schaltankerrückstellfeder bewegt, wodurch der Stromkreis geschlossen wird.

Die Hubankerrückstellfeder 20, die den Hubanker 8 in dessen Ausgangsposition kraftbeaufschlagt, stützt sich an der Stirnfläche des Schaltankers 23 ab. Der Hubanker 8 bildet mit dem Schaltanker 23 und einem Teil des Gehäuses 18 einen elektromagnetischen Kreis.

Wie der Schnittdarstellung gemäß Fig. 3 durch das Starterrelais 6 zu entnehmen, ist der Hubanker 8 Träger eines Stößels 17, an dessen freiem Ende der Einrückhebel 9 (Fig. 1) angreift. Der Hubanker 8 ist axial im Gehäuse 18 des Starterrelais 6 verstellbar gehalten und wird bei Bestromung der Einzugswicklung 7 in das Gehäuse in Richtung auf einen Magnetkern 19 hineingezogen. Der Hubanker 8 wird axial von einer Hubankerrückstellfeder 20 in Richtung seiner Ausgangsposition kraftbeaufschlagt. Die Hubankerrückstellfeder 20 stützt sich auf der Seite eines Schaltankers 23 an einem Abstützteil 21 ab, welches gehäusefest gehalten und insbesondere an einem Schalterdeckel 29 der Einschalteinrichtung 16 abgestützt ist.

Die Einzugswicklung 7 und die Schaltwicklung 15 sind axial hintereinanderliegend an der Innenwand des Gehäuses 18 angeordnet und von einem Trennsteg 22 separiert, der in die axiale Lücke zwischen den Wicklungen 7, 15 einragt. Der Trennsteg 22 besteht vorzugsweise aus einem magnetisch leitenden Material und ist als ein an der Innenwand des Gehäuses 18 umlaufender Ring ausgebildet. Die Schaltwicklung 15 wird im Ausgangszustand axial teilweise von der Einzugswicklung 7 übergriffen.

Die Einschalteinrichtung 16 zum Ein- bzw. Ausschalten des elektrischen Startermotors ist in das Starterrelais 6 integriert bzw. am Starterrelais 6 angeordnet und mit dem Gehäuse 18 fest verbunden. Die Einschalteinrichtung 16 weist einen Schaltanker 23 auf, der bei Bestromung der zugeordneten Schaltwicklung 15 aus der Ausgangsposition axial in Richtung auf den Magnetkern 19 verstellt wird, welcher axial benachbart zur Einschalteinrichtung 16 im Gehäuse 18 angeordnet ist. Fest mit dem Schaltanker 23 ist eine Schalthülse 24 verbunden, die ebenso wie der Schaltanker 23 koaxial zum Hubanker 8 gelagert und entlang der Längsachse des Starterrelais 6 verstellbar ist. Die Schalthülse 24 nimmt das stiftförmige Abstützteil 21 auf, an dem sich die Hubankerrückstellfeder 20 abstützt, wobei das Abstützteil 21 gehäusefest gehalten ist und die Schalthülse 24 bei Bestromung der Schaltwicklung 15 axial gegen die Kraft einer Schaltankerrückstellfeder 25 verstellt werden kann. Bei einer Verstellbewegung des Schaltankers 23 bei Bestromung der Schaltwicklung 15 gelangt eine Kontaktbrücke 26, die fest mit der Schalthülse 24 verbunden ist, in elektrischen Kontakt mit zwei Gegenkontakten 27, 28, die im Stromkreis des elektrischen Startermotors liegen, wodurch der Stromkreis geschlossen und der elektrische Startermotor gestartet wird.

Die Bestromung der Einzugswicklung 7 und der Schaltwicklung 15 erfolgt grundsätzlich unabhängig voneinander. Dies ermöglicht verschiedene Verfahrensweisen, die je nach aktuellem Betriebszustand durchgeführt werden. Möglich sind insbesondere Einspurvorgänge in einen sich noch drehenden Zahnkranz der Brennkraftmaschine, beispielsweise bei einem Neustart kurz nach dem Abschalten der Brennkraftmaschine, wenn das Starterritzel in den auslaufenden Zahnkranz eingespurt werden muss.

## Patentansprüche

1. Elektromagnetisches Starterrelais für eine Startvorrichtung für eine Brennkraftmaschine, mit einem Hubanker (8) und einer bestrombaren Einzugswicklung (7) und mit einer Einschalteinrichtung (16) zum Einschalten eines elektrischen Startermotors (11), wobei das Starterrelais (6) als zusätzliche Wicklung eine bestrombare Schaltwicklung (15) aufweist, die einen axial verstellbaren Schaltanker (23) der Einschalteinrichtung (16) beaufschlagt, **dadurch gekennzeichnet, dass** der Schaltanker (23) eine Kernplatte für den Hubanker (8) bildet und Hubanker (8) und Schaltanker (23) in einem gemeinsamen magnetischen Kreis liegen, wobei der Schaltanker (23) in seiner Ausgangslage axial zumindest teilweise von der Einzugswicklung (7) übergriffen ist.

2. Starterrelais nach Anspruch 1, **dadurch gekennzeichnet, dass** der Hubanker (8) von einer Hubankerrückstellfeder (20) in seine Ausgangsposition beaufschlagt ist und die Hubankerrückstellfeder (20) am Schaltanker (23) abgestützt ist.

3. Starterrelais nach Anspruch 1, **dadurch gekennzeichnet, dass** die Hubankerrückstellfeder (20) auf ihrer dem Hubanker (8) abgewandten Seite am Gehäuse (18) des Starterrelais (6) oder einem mit dem Gehäuse (18) verbundenen Bauteil abgestützt ist.

4. Starterrelais nach Anspruch 3, **dadurch gekennzeichnet, dass** der Schaltanker (23) hülsenförmig ausgebildet ist und ein Abstützteil (21) für eine Hubankerrückstellfeder (20) aufnimmt.

5. Starterrelais nach Anspruch 4, **dadurch gekennzeichnet, dass** das Abstützteil (21) auf der dem Hubanker (8) abgewandten Seite an einem Schalterdeckel (29) der Einschalteinrichtung (16) abgestützt ist.

6. Starterrelais nach einem der Ansprüche 1 bis 5, **dadurch gekennzeichnet, dass** die Einzugswicklung (7) und die Schaltwicklung (15) axial hintereinanderliegend im Gehäuse (18) des Starterrelais (6) angeordnet sind.

7. Starterrelais nach Anspruch 6, **dadurch gekennzeichnet, dass** zwischen der Einzugswicklung (7) und der Schaltwicklung (15) ein Trennsteg (22) angeordnet ist.

8. Starterrelais nach Anspruch 7, **dadurch gekennzeichnet, dass** der Trennsteg (22) aus magnetisch leitendem Material gefertigt ist.

9. Starterrelais nach einem der Ansprüche 1 bis 8, **dadurch gekennzeichnet, dass** die Einzugswicklung (7) und die Schaltwicklung (15) unabhängig voneinander bestrombar sind.

10. Starterrelais nach einem der Ansprüche 1 bis 9, **dadurch gekennzeichnet, dass** der Schaltanker (23) von einer Schaltankerrückstellfeder (25) in die Ausgangsposition kraftbeaufschlagt ist, in der die Einschalteinrichtung (16) ausgeschaltet ist.

11. Startvorrichtung für eine Brennkraftmaschine mit einem Starterrelais (6) nach einem der Ansprüche 1 bis 10.

12. Verfahren zur Betätigung einer Startvorrichtung für eine Brennkraftmaschine nach Anspruch 11, bei dem bei einem Einspurvorgang in den Zahnkranz (3) der Brennkraftmaschine (4) für den Fall, dass die Drehzahl des Zahnkranzes unterhalb eines Grenzwertes liegt, zuerst nur die Einzugswicklung (7) bestromt wird und nach dem Einspuren sowohl die Einzugswicklung (7) als auch die Schaltwicklung (15) bestromt werden, und für den Fall, dass die Drehzahl des Zahnkranzes einen Grenzwert übersteigt, die Schaltwicklung (15) bereits vor dem Kontakt des Starterritzels mit dem Zahnkranz der Brennkraftmaschine bestromt wird.

## Claims

1. Electromagnetic starter relay for a starting device for an internal combustion engine, having a lift armature (8) and an energisable pull-in winding (7) and having a switch-on device (16) for switching on an electric starter motor (11), the starter relay (6) having an energisable switching winding (15) as an additional winding, which acts on an axially adjustable switching armature (23) of the switching device (16), **characterized in that** the switching armature (23) forms a core plate for the lifting armature (8) and the lifting armature (8) and the switching armature (23) lie in a common magnetic circuit, wherein the switching armature (23) in its initial position is axially at least partially overlapped by the pull-in winding (7).

2. Starter relay according to claim 1, **characterised in that** the lifting armature (8) is acted upon by a lifting armature return spring (20) into its initial position and the lifting armature return spring (20) is supported on the switching armature (23).

3. Starter relay according to claim 1, **characterized in that** the lifting armature return spring (20) is supported on its side remote from the lifting armature (8) on the housing (18) of the starter relay (6) or on a component connected to the housing (18).

4. Starter relay according to claim 3, **characterized in that** the switching armature (23) is sleeve-shaped and accommodates a support part (21) for a lifting armature return spring (20).

5. Starter relay according to claim 4, **characterized in that** the support part (21) is supported on the side remote from the lifting armature (8) on a switch cover (29) of the switching device (16).

6. Starter relay according to any one of claims 1 to 5, **characterized in that** the pull-in winding (7) and the switching winding (15) are arranged axially one behind the other in the housing (18) of the starter relay (6).

7. Starter relay according to claim 6, **characterized in that** a separating web (22) is arranged between the pull-in winding (7) and the switching winding (15).

8. Starter relay according to claim 7, **characterized in that** the separating web (22) is made of magnetically conductive material.

9. Starter relay according to any one of claims 1 to 8, **characterized in that** the pull-in winding (7) and the switching winding (15) can be energised independently of one another.

10. Starter relay according to any one of claims 1 to 9, **characterized in that** the switching armature (23) is force-loaded by a switching armature return spring (25) into the initial position in which the switching device (16) is switched off.

11. Starting device for an internal combustion engine with a starter relay (6) according to any one of claims 1 to 10.

12. Method for actuating a starting device for an internal combustion engine according to claim 11, in which, in the case of a tracking-in process into the sprocket wheel (3) of the internal combustion engine (4), the rotational speed of the sprocket wheel is below a threshold value, first only the pull-in winding (7) is energised and, after the tracking-in, both the pull-in winding (7) and the switching winding (15) are energised, and, in the event that the speed of the sprocket wheel exceeds a threshold value, the switching winding (15) is already energised before the starter pinion makes contact with the sprocket wheel of the internal combustion engine.

## Revendications

1. Relais de démarreur électromagnétique pour un dispositif d'enclenchement pour un moteur à combustion interne, comportant une armature animée d'un mouvement de va-et-vient (8) et un enroulement d'appel (7) pouvant être alimenté en courant et un dispositif d'enclenchement (16) pour enclencher un moteur de démarreur électrique (11), dans lequel le relais de démarreur (6) comporte, en tant qu'enroulement supplémentaire, un enroulement de commutation (15) pouvant être alimenté en courant, lequel enroulement de commutation agit sur une armature de commutation axialement réglable (23) du dispositif d'enclenchement (16), **caractérisé en ce que** l'armature de commutation (23) forme une plaque à noyau pour l'armature en va-et-vient (8), et l'armature en va-et-vient (8) et l'armature de commutation (23) se situent dans un circuit magnétique commun, dans lequel l'armature de commutation (23) dans sa position de départ s'engage axialement au moins partiellement au-dessus de l'enroulement d'appel (7).

2. Relais de démarreur selon la revendication 1, **caractérisé en ce qu'**un ressort de rappel d'armature en va-et-vient (20) agit sur l'armature en va-et-vient (8) dans sa position de départ, et le ressort de rappel d'armature en va-et-vient (20) est supporté par l'armature de commutation (23) .

3. Relais de démarreur selon la revendication 1, **caractérisé en ce que** le ressort de rappel d'armature en va-et-vient (20) est supporté, sur son côté opposé à l'armature en va-et-vient (6), par le boîtier (18) du relais de démarreur (8) ou un composant relié au boîtier (18).

4. Relais de démarreur selon la revendication 3, **caractérisé en ce que** l'armature de commutation (23) est réalisée sous forme de douille et reçoit une partie de support (21) pour un ressort de rappel d'armature en va-et-vient (20).

5. Relais de démarreur selon la revendication 4, **caractérisé en ce que** la partie de support (21) est supportée, sur son côté opposé à l'armature en va-et-vient (8), par un couvercle de commutateur (29) du dispositif d'enclenchement (16) .

6. Relais de démarreur selon l'une des revendications 1 à 5, **caractérisé en ce que** l'enroulement d'appel (7) et l'enroulement de commutation (15) sont agencés axialement l'un derrière l'autre dans le boîtier (18) du relais de démarreur (6).

7. Relais de démarreur selon la revendication 6, **caractérisé en ce qu'**une nervure de séparation (22) est agencée entre l'enroulement d'appel (7) et l'enroulement de commutation (15).

8. Relais de démarreur selon la revendication 7, **caractérisé en ce que** la nervure de séparation (22) est fabriquée à partir d'un matériau magnétiquement conducteur.

9. Relais de démarreur selon l'une des revendications 1 à 8, **caractérisé en ce que** l'enroulement d'appel (7) et l'enroulement de commutation (15) peuvent être alimentés en courant indépendamment l'un de l'autre.

10. Relais de démarreur selon l'une des revendications 1 à 9, **caractérisé en ce que** le ressort de rappel d'armature de commutation (25) applique une force sur l'armature de commutation (23) dans la position de départ, dans lequel le dispositif d'enclenchement (16) est mis hors tension.

11. Dispositif d'enclenchement pour un moteur à combustion interne ayant un relais de démarreur (6) selon l'une des revendications 1 à 10.

12. Procédé pour actionner un dispositif d'enclenchement pour un moteur à combustion interne selon la revendication 11, dans lequel lors d'un processus d'engrènement dans la couronne dentée (3) du moteur à combustion interne (4) dans le cas où la vitesse de rotation de la couronne dentée est inférieure à une valeur limite, seul l'enroulement d'appel (7) est d'abord alimenté en courant et après l'engrènement, aussi bien l'enroulement d'appel (7) que l'enroulement de commutation (15) sont alimentés en courant, et dans le cas où la vitesse de rotation de la couronne dentée franchit une valeur limite, l'enroulement de commutation (15) est alimenté en courant avant même le contact du pignon de démarreur avec la couronne dentée du moteur à combustion interne.
